# EUROPÄISCHE PATENTSCHRIFT

(11) **EP 2 440 414 B1**
(45) Veröffentlichungstag und Bekanntmachung des Hinweises auf die Patenterteilung: **05.06.2013**
(21) Anmeldenummer: 10747807.5
(22) Anmeldetag: 10.06.2010
(51) Int. Cl.: B42F 3/00, B42F 11/02, B42F 13/02

(54) **BUCH- ODER HEFTARTIGER EINBAND**
BOOK OR MAGAZINE BINDING
RELIURE DE TYPE LIVRE OU CAHIER

(30) Priorität: 12.06.2009 DE 202009008305 U
(43) Veröffentlichungstag der Anmeldung: 18.04.2012
(73) Patentinhaber: Werner, Nadine, 29459 Clenze (DE)
(72) Erfinder: Werner, Nadine, 29459 Clenze (DE)
(74) Vertreter: Pätzold, Herbert
(86) Internationale Anmeldenummer: PCT/EP2010/003480
(87) Internationale Veröffentlichungsnummer: WO 2010/142443

(56) Entgegenhaltungen:
- CH-A5- 661 008
- FR-A- 878 684

## Beschreibung

Die Erfindung betrifft einen Buch- oder heftartigen Einband gemäß dem Oberbegriff des Anspruchs 1.

Es gibt die verschiedensten Techniken zum Binden von ein oder mehreren Lagen in einen Buch- oder Heftdeckel, wobei jede Lage aus einer gewählten Anzahl von gleich großen, mittig gefalteten Bögen aus Papier oder einem papierähnlichen Kunststoff zur Bildung der einzelnen Buch- bzw. Heftseiten bestehen.

Vielfach sind mehrere Lagen eng aufeinanderfolgend mit ihren schmalen Rücken an einem flachen Lagenträger unlösbar befestigt. Der Lagenträger mit dem an ihm festgehaltenen Lagen wird in den Einbanddeckel eingeklebt, indem der äußerste Bogen der ersten Lage mit seiner Außenseite an der Innenseite des vorderen Einbanddeckels verklebt ist und der äußerste Bogen der letzten Lage mit seiner Außenseite an der Innenseite des hinteren Einbanddeckels verklebt ist. Die Herstellung eines solchen Einbands, insbesondere bei einer Velzahl von Lagen, ist relativ aufwendig insbesondere insofern als die Einbindung der an dem rückseitigen Ladenträger gehaltenen Lagen bei häufigem Gebrauch des Buches oder Heftes sich durch Beschädigungen an den äußersten Bögen der ersten und letzten Lage leicht löst und dadurch der Verbund der Lagen mit dem Einband verloren geht

Ein weiterer Nachteil dieser und ähnlicher Einbandtechniken von einer oder mehreren Lagen in einem Buch- bzw. Heftdeckel besteht auch darin, dass eine beliebige Lage eines mehrlagigen Heftes oder Buches oder die einzelne Lage eines einlagigen Heftes nicht auf einfache Weise aus dem Heft oder Buch unbeschädigt gelöst und gegebenenfalls durch eine andere Lage ersetzt werden kann. Ein solches Bedürfnis besteht z.B. bei Heften oder Büchern aus leeren Blättern z.B. mit handschriftlichen Notizen oder auch bei Fotoalben.

Dokument FR-A-878684 offenbart einen Einband gemäß dem Oberbegriff des Anspruchs 1.

Aufgabe der Erfindung ist daher einen buch- oder heftartigen Einband für eine oder mehrere Lagen jeweils aus einzelnen Bögen anzugeben, wobei die einzelne Lage oder bei mehreren Lagen eine wählbare Lage ohne Beschädigung aus dem dem betreffenden Buch oder Heft lösbar und gegebenenfalls mit einer anderen Lage ersetzbar bzw. austauschbar ist.

Dabei soll die Erfindung derart gestaltet sein, dass neuartige Designs in vielgestaltiger Art und Weise für einen Buchbinder eröffnet sind.

Die Aufgabe wird erfindungsgemäß mit den kennzeichnenden Merkmalen des Anspruchs 1 gelöst.

Vorteilhafte Ausgestaltungen der Erfindung ergeben sich ohne Beschränkung der Erfindung aus den Merkmalen eines oder mehrerer Unteransprüche.

Ausführungsbeispiele der Erfindung sind ohne jede Beschränkung in einer Zeichnung dargestellt, die in der nachstehenden Beschreibung beschrieben sind.

Die Ausführungsbeispiele bieten dem hier betreffenden Fachmann vielfältige Anregungen für zusätzliche Ausführungen die sämtlich im Bereich der Erfindung liegen.

Die Zeichnung zur Erläuterung der Erfindung zeigt:
Fig. 1 zeigt einen aufgeschlagenen Papierbogen einer Lage mit zwei mittigen Ausnehmungen (Löchern) für einen erfindungsgemäßen Einband.
Fig. 2 zeigt den innersten Papierbogen einer Lage gemäß Fig. 1 mit einem längs des mittigen Falzes des Papierbogen eingelegten dünnen stabförmigen Einsatzteil.
Fig. 3 zeigt den innersten Papierbogen einer Lage gemäß Fig. 2, wo in jeder Ausnehmung ein mittlerer Teil eines weiter hier nicht sichtbaren Abschnittes eines biegsamen Verbindungsteils über einen Abschnitt des stabförmigen Einsatzteiles geführt ist.
Fig. 4 zeigt die Rückseite des aufgeklappten erfindungsgemäßen Einbandes mit zwei ovalen Ausnehmungen, in denen vier stabförmige Einsatzteile von vier Lagen und jeweils ein Verbindungsteil zur Halterung der Lagen an der Innenseite des Einbandrückens sichtbar sind.
Fig. 5 zeigt die Innenansicht eines aufgeklappten erfindungsgemäßen Einbandes bei dem sämtliche Lagen entfernt sind und das biegsame Einsatzteil gemäß Fig. 3 und 4 vollständig gezeigt ist.

Fig. 1 zeigt einen einzelnen beispielshaften erfindungsgemäßen Papierbogen 1 einer Heft- oder Buchlage aus mehreren übereinanderliegenden gleichartigen Bögen. Jeder Bogen 1 besitzt eine mittige Faltung 2 mit zwei gewähltem Abstand vorgesehenen sich jeweils deckenden kreisrunden Löchern 3 und 4, in einem gewählten Abstand "a" längs der Faltung 2.

Je nach der Größe des Einbandes kann lediglich eine mittig auf der Faltlinie 2 vorgesehene Öffnung vorhanden sein oder es sind mehr als zwei, z.B. vier mit jeweils gleichen Abständen zwischen zwei benachbart liegenden Öffnungen vorhanden. Die kreisrunde Gestalt der Öffnung bzw. Öffnungen ist zweckmäßig. Sie kann auch in Anpassung an das nachstehend erwähnte biegsame Verbindungsteil in Längsrichtung der Faltung 2 oval ausgebildet sein.

Es ist zweckmäßig am Rücken einer zusammengefalteten Lage aus beispielsweise vier gleichen in ihren mittigen Faltungen übereinander liegenden Bögen zur Bildung von deckungsgleichen Öffnungen 3 und 4 in den übereinanderliegenden Bögen 1 im Abstand "a" zwei halbkreisförmige Ausnehmungen z.B. mit einem Werkzeug auszustanzen oder auf beliebige andere Weise z.B. auch mit lasertechnischen Einrichtungen auszuschneiden.

Fig. 2 zeigt entsprechend Fig. 1 den innersten Papierbogen 1 einer Lage z.B. aus vier übereinanderliegenden gleichartigen Bögen mit einem längs der mittigen Faltung 2 liegenden dünnen stabförmigen Einsatzteil 5, das brückenartig über den beiden Löchern 3 und 4 liegt, die sich in identischer Größe und Lage in sämtlichen Bögen 1 der Lage befinden.

Das Einsatzteil kann aus einem Draht, aus einem nicht rostenden Metall mit einem Durchmesser von 0,1 bis 05 bestehen. Es kann sich aber auch um ein entsprechendes stabförmiges Einsatzteil aus Kunststoff oder Holz handeln. Vorteilhafterweise bewegen sich die Durchmesser der Einsatzteile in einem Bereich von 0,5 bis 3 mm, wobei die Einsatzteile eine ausgewählte Steifigkeit besitzen, die eine sichere Halterung der Lage gemäß Fig. 2 und Fig. 3, wo in jeder Ausnehmung 3 und 4 jeweils ein mittlerer Abschnitt 6 bzw. 7 eines weiter hier nicht sichtbaren biegsamen Verbindungsteils über einen kurzen Abschnitt des stabförmigen Einsatzteils jeweils im Bereich einer Ausnehmung 3 bzw. 4 geführt ist, der nachstehend in Verbindung mit Fig. 5 näher beschrieben ist.

Fig. 4 zeigt die äußere Rückseite 8 des aufgeklappten erfindungsgemäßen Einbandes 9 mit zwei ovalen Ausnehmungen 10 und 11 im Abstand "a" (Fig. 1) des Einbandes 9. Durch diese ovalen Abschnitte sind im vorliegenden Beispielsfall drei parallele Abschnitte 5', 5" und 5"' von drei gleichartigen stabförmigen Einsatzteilen 5 sichtbar, die jeweils zu einer von drei Lagen gehören. Zur Befestigung dieser drei Lagen mit ihren Rücken an die Innenseite des Einbandrückens verlaufen die Einsatzteile jeweils hinter den Abschnitten 6 und 7 (Fig. 3) zweier paralleler biegsamer Verbindungsteile 12 und 13 (Fig. 5).

Fig. 5 zeigt die Innenseite 8' des aufgeklappten Einbandes 9 aus dem die einzelnen Lagen durch Entfernen der einzelnen stabförmigen Einsatzteile 5 herausgenommen sind. Es bleiben zurück die beiden flachen biegsamen Verbindungsteile, deren mittlere Abschnitte 6 und 7 (Fig. 3) lose über die ovalen Ausnehmungen 10 und 11 geführt sind, während die restlichen Abschnitte 15 und 16 bzw. 17 und 18 der Verbindungsteile 12 und 13 an den Innenseiten des Einbanddeckels 9 bis dicht an die parallelen Falzen 19 und 20 zum klappbaren Anschluß des vorderen und hinteren Deckels an das Rückenteil des Einbandes angeklebt sind. Dabei sind die beiden Abschnitte 6 und 7 der Verbindungsteile 12 und 13 aus der Zeichnungsebene leicht ausgewölbt.

Zum Anbinden der einzelnen Lagen an die innere Fläche des Einbandrückens sind die stabförmigen Einsatzteile einer jeden Lage hinter die Abschnitte 6 und 7 geführt. Die eingeklebten Abschnitte 15 und 16, bzw. 17 und 18 der biegsamen Verbindungsteile lassen sich durch Versteifungsabschnitte an den Innenseiten der Deckel abdecken. Dabei können sie auch teilweise oder ganz außenseitig an den Deckeln verklebt sein. Die stabförmigen Einsatzteile 5 können rutschfest in den Faltungen der inneren Bögen der Lagen gehalten sein.

Hierzu können die beiderseitigen Enden der stabförmigen Einsatzteile 5 in Löcher in den Faltungen der inneren Bogen der Lagen eingreifen.

Die biegsamen Verbindungsteile können auch von schmalen Abschnitten des Einbandrückens entsprechend den mittleren Abschnitten 6 und 7 der Verbindungsteile gebildet sein, die aus reißfesten Streifen gewählter Festigkeit bestehen.

Die vorstehenden beschriebenen Ausführungen der vorliegenden Erfindung können außerdem besonders vorteilhaft einen an den hinteren Deckel über Falzungen gelenkartig angeschlossenen klappenartigen Deckelüberschlag umfassen, der zum Abschluß der offenen Stirnseite des Einbandes innenseitig wenigstens eine weitgehend flache magnetische Scheibe aufweist, die in der Abschlußstellung auf einer entsprechend flachen magnetischen Scheibe an der Außenseite des vorderen Deckels lösbar haftend aufliegt. Hierbei ist außerdem besonders vorteilhaft und ästhetisch, wenn die magnetischen

Das in Figur 2 gezeigte stabförmige Einsatzteil 5, das vorzugsweise aus einem ausreichend steifen Draht besteht, der in die Faltung 2 eines innersten Papierbogens 1 einer Lage aus mehreren Bögen eingelegt ist und dabei die Löcher 3 und 4 jeweils überragt, kann vorteilhafterweise nadelförmig mit rechtwinklig abgebogenen Enden ausgebildet sein, die jeweils einen Abstand von dem unteren und oberen Papierbogen 1 aufweisen. Die nadelförmigen Enden sind zur Heftung der Lage von einer herkömmlichen Heftmaschine durch die Bögen der Lage geschlagen und rückseitig längs der Faltung des äußersten Bogens jeweils nach innen oder nach außen abgebogen.

Bei Lagen aus relativ größeren Bögen können statt der zwei Löcher auch drei oder mehrere Löcher vorhanden sein, die zur Heftung einer Lage sämtlich von einem nadelförmigen überbrückt sind.

Bei Lagen jeweils aus mehreren übereinander gestapelten größeren Blättern können statt zwei Löchern 3 und 4 auch mehrere Löcher mit gewähltem Abstand vorhanden sein, die entsprechend von einem nadelförmig ausgebildeten Draht geheftet sind, der sämtliche Löcher überbrückt, die gewählte Abstände voneinander aufweisen.

## Patentansprüche

1. Buch- oder heftartiger Einband (9) aus einem vorderen und einem hinteren durch ein Rückenteil miteinander gelenkig verbundenen Deckel zum Einbinden wenigstens einer Lage aus einer gewählten Anzahl von gleich großen, mittig gefalteten Bögen aus Papier oder einem papierähnlichen Kunststoff zur Bildung der Seiten eines Buches bzw. Heftes,
- wobei die Lage in geschlossenem Zustand rückseitig jeweils wenigstens eine Ausnehmung (3, 4) aufweist, die sämtliche Bögen in der Lage in der gleichen Art und Weise durchdringt,
- wobei in der Faltung des innersten Bogens der Lage jeweils ein weitgehend dünnes stabförmiges Einsatzteil (5) gewählter Steifigkeit angeordnet ist, welches die Ausnehmung überbrückt,
- wobei ein flaches beidseitig des Lagerückens an den beiden Einbanddeckeln fest gehaltenes biegsames Verbindungsteil (12, 13) zur Halterung des Lagerückens an das innenseitige Rückenteil des Einbandes über den die Ausnehmung überbrückenden Abschnitt des stabförmigen Einsatzteils geführt ist; **dadurch gekennzeichnet,**
- **daß** das Rückenteil des Einbandes jeweils im Bereich (10, 11) des Anschlusses einer oder mehrerer Lagen ausgeschnitten ist.

2. Einband nach Anspruch 1,
daß eine Lage rückseitig jeweils zwei oder mehrere mit Abstand voneinander angeordnete, gleichartige Ausnehmungen aufweist, die jede von dem stabförmigen Einsatzteil in der Faltung des innersten Bogens der Lage überbrückt sind und
daß jeder Ausnehmung zur parallelen Halterung des Lagerückens an dem Rückteil des Einbandes ein biegsames Verbindungsteil (12, 13) zugeordnet ist, das in der Ausnehmung über den Abschnitt des die Ausnehmung überbrückenden Einsatzteiles geführt ist.

3. Einband nach Anspruch 1 oder 2,
daß mehrere gleichartig ausgebildete Lagen jeweils mit ihren Lagerücken an der von parallelen Falzungen begrenzten flachen Innenseite des Rückenteils des Einbandes gehalten sind, wobei die Lagerücken jeweils wenigstens eine Ausnehmung aufweisen und die stabförmigen Einsatzteile jeder Lage die Ausnehmung überbrücken und wobei jeder Ausnehmung ein biegsames Verbindungsteil (12, 13) in gleicher Weise zugeordnet ist.

4. Einband nach den vorstehenden Ansprüchen,
daß das stabförmige Einsatzteil aus Metall, Kunststoff oder Holz einen Durchmesser von 0,1 bis 3,0 mm aufweist.

5. Einband nach Anspruch 4,
daß das Einsatzteil in der Faltung eines inneren Bogens einer Lage jeweils rutschfest angeordnet ist, und
daß die beiden Enden des stabförmigen Einsatzteils jeweils in ein Loch in der Faltung des innersten Bogens der Lage eingreifen.

6. Einband nach Anspruch 4,
daß das drahtförmige Einsatzteil gewählter Steifigkeit zur Heftung der Bögen einer Lage an seinen beiden Enden nadelförmig abgebogen ist.

7. Einband nach wenigstens einem der vorstehenden Ansprüche,
daß ein biegsames Verbindungsteil (12, 13) von einem schmalen Abschnitt (6, 7) des Einbandrückens gebildet ist.

8. Einband nach wenigstens einem der vorstehenden Ansprüche,
daß ein biegsames Verbindungsteil (12, 13) jeweils von einem dünnen streifenförmigen Abschnitt gewählter Reißfestigkeit gebildet ist, dessen Enden an dem vorderen und dem hinteren Deckel befestigt sind.

9. Einband nach Anspruch 7,
daß das biegsame Verbindungsteil (12, 13) aus Metall oder Kunststoff oder einem Metall-Kunststoffverbund besteht.

10. Einband nach Anspruch 8,
daß das Verbindungsteil (12, 13) aus einem dünnen Streifen aus Leder oder Lederimitat besteht.

11. Einband nach Anspruch 8 oder 9,
daß die streifenförmigen Enden der biegsamen Verbindungsteile (12, 13) mit dem vorderen und dem hinteren Deckel verklebt sind.

12. Einband nach Anspruch 1, 8 und 9,
daß der vordere und hintere Deckel des Einbandes zu ihrer Verstärkung jeweils doppelwandig ausgebildet sind, und
dass die Verstärkungen jeweils Teile der Deckel sind.

13. Einband nach Anspruch 12,
daß die mit den innenseitigen vorderen und hinteren Deckeln verklebten Enden der streifenförmigen Verbindungsteile (12, 13) durch die Deckelverstärkungen wenigstens teilweise abgedeckt sind.

14. Einband nach wenigstens einem der vorstehenden Ansprüche,
daß an den hinteren Deckel über Falzungen ein klappenartiger Deckelüberschlag gelenkig angeschlossen ist, der zum Abschluß der offenen Stirnseite des Einbandes innenseitig wenigstens eine weitgehend flache magnetische Scheibe aufweist, die in der Abschlußstellung auf einer entsprechend flachen magnetischen Scheibe an der Außenseite des vorderen Deckels lösbar haftend aufliegt.

15. Einband nach Anspruch 14, **dadurch gekennzeichnet,**
**daß** die magnetischen Scheiben kreisrund ausgebildet sind.

## Claims

1. A book or magazine binding (9) consisting of a front and a rear cover that are connected to one another in an articulated fashion by a spine section in order to bind at least one quire consisting of a chosen number of equally sized and centrally folded sheets of paper or a paper-like plastic that form the pages of the book or magazine,
- wherein the quire in the closed state respectively features at least one recess (3, 4) that is situated on the spine side and extends through all sheets of the quire in the same way,
- wherein a generally thin rod-shaped insert (5) of chosen rigidity is respectively arranged in the fold of the innermost sheet of the quire and bridges the recess, and
- wherein a flat, flexible connecting element (12, 13) is rigidly fixed on the two binding covers to both sides of the quire spine and extends over the section of the rod-shaped insert that bridges the recess in order to hold the quire spine on the inner side of the spine section of the binding, **characterized in**
- **that** the spine section of the binding is respectively cut out in the region (10, 11) of the connection of one or more quires.

2. The binding according to Claim 1,
that the spine side of a quire respectively features two or more identical recesses that are arranged at a distance from one another and respectively bridged by the rod-shaped insert in the fold of the innermost sheet of the quire, and in
that a flexible connecting element (12, 13) is assigned to each recess on the spine section of the binding and extends in the recess over the section of the rod-shaped insert that bridges the recess in order to hold the quire spine in parallel.

3. The binding according to Claim 1 or 2,
that several identical quires are respectively held with their quire spines on the flat inner side of the spine section of the binding that is defined by parallel folds, wherein the quire spines respectively feature at least one recess and the rod-shaped inserts of each quire bridge the recess, and wherein a flexible connecting element (12, 13) is assigned to each recess in the same way.

4. The binding according to one of the preceding claims,
that the rod-shaped insert consists of metal, plastic or wood and has a diameter between 0.1 and 3.0 mm.

5. The binding according to Claim 4,
that the insert in the fold of the innermost sheet of a quire is respectively arranged in a slip-proof fashion, and in
that the two ends of the rod-shaped insert respectively engage into a hole in the fold of the innermost sheet of the quire.

6. The binding according to Claim 4,
that the wire-shaped insert of chosen rigidity is bent in a needle-shaped fashion on its two ends in order to sew the sheets of a quire.

7. The binding according to at least one of the preceding claims,
that a flexible connecting element (12, 13) is formed by a narrow section (6, 7) of the binding spine.

8. The binding according to at least one of the preceding claims,
that a flexible connecting element (12, 13) is respectively formed by a thin strip-shaped section with chosen tear resistance, the ends of which are fixed on the front and the rear cover.

9. The binding according to Claim 7,
that the flexible connecting element (12, 13) consists of metal or plastic or a metal-plastic composite.

10. The binding according to Claim 8,
that the connecting element (12, 13) consists of a thin strip of leather or imitation leather.

11. The binding according to Claim 8 or 9,
that the strip-shaped ends of the flexible connecting elements (12, 13) are glued to the front and the rear cover.

12. The binding according to Claims 1, 8 and 9
that the front and the rear cover of the binding are respectively realized in a double-walled fashion for reinforcement purposes, and in
that the reinforcements respectively form part of the covers.

13. The binding according to Claim 12,
that the ends of the strip-shaped connecting elements (12, 13) which are glued to the inner side of the front and the rear cover are at least partly overheaded by the reinforcement of the cover.

14. The binding according to at least one of the preceding claims,
that a flap-like cover extension is connected in an articulated fashion to the rear cover by means of folds and features on its inner side at least one largely flat magnetic disk in order to close the open end face of the binding, wherein said magnetic disk adherently and separably lies on a corresponding flat magnetic disk arranged on the outer side of the front cover in the closed position.

15. The binding according to Claim 14, **characterized in**
**that** the magnetic disks are circular.

## Revendications

1. Reliure (9) de type livre ou cahier composée d'un couvercle avant et d'un couvercle arrière reliés l'un à l'autre de manière articulée par une partie dorsale, pour relier au moins une couche d'un nombre choisi de feuilles de papier ou d'une matière analogue au papier, de même taille, pliées au centre, pour former les pages d'un livre ou d'un cahier,
- à l'état fermé, la couche comportant sur sa face arrière au moins un évidement (3, 4) qui traverse de la même manière l'ensemble des feuilles dans la couche,
- dans le pli de la feuille centrale de la couche étant disposé chaque fois un élément d'insertion (5) en forme de tige, très mince, d'une rigidité choisie, qui chevauche l'évidement,
- pour fixer le dos de la couche sur la partie dorsale interne de la reliure, un élément de liaison (12, 13) flexible plat, fixement maintenu sur les deux couvercles de la reliure étant guidé sur la section chevauchant l'évidement de l'élément d'insertion en forme de tige ; **caractérisée en ce que**
- la partie dorsale de la reliure est chaque fois découpée dans la zone (10, 11) du raccordement d'une ou de plusieurs couches.

2. Reliure selon la revendication 1, **caractérisée en ce qu'**une couche présente côté dos chaque fois deux ou plusieurs évidements de même type, disposés avec un écart mutuel, dont chacun est chevauché par l'élément d'insertion en forme de tige dans le pli de la feuille centrale de la couche et **en ce que** pour la fixation parallèle du dos de la couche sur la partie dorsale de la reliure, il est associé à chaque évidement un élément de liaison flexible (12, 13) qui dans l'évidement, est guidé par-dessus la section de l'élément d'insertion chevauchant l'évidement.

3. Reliure selon la revendication 1 ou la revendication 2, **caractérisée en ce que** plusieurs couches de conception de même type sont maintenues chacune par leur dos de couche sur la face intérieure plate délimitée par des plis parallèles de la partie dorsale de la reliure, les dos de couche comportant chacune au moins un évidement et les éléments d'insertion en forme de tiges chevauchant l'évidement et à chaque évidement étant associé de la même manière un élément de liaison (12, 13) flexible.

4. Reliure selon les revendications précédentes, **caractérisée en ce que** l'élément d'insertion en forme de tige en métal, en matière plastique ou en bois présente un diamètre de 0,1 à 3,0 mm.

5. Reliure selon la revendication 4, **caractérisée en ce que** l'élément d'insertion est fixé chaque fois de manière antidérapante dans le pli d'une feuille centrale d'une couche et **en ce que** les deux extrémités de l'élément d'insertion en forme de tige s'engagent chacune dans un trou dans le pli de la feuille centrale de la couche.

6. Reliure selon la revendication 4, **caractérisée en ce que** pour attacher les feuilles d'une couche, l'élément d'insertion en forme de fil de fer d'une rigidité choisie est recourbé en forme d'aiguille sur ses deux extrémités.

7. Reliure selon au moins l'une quelconque des revendications précédentes, **caractérisée en ce qu'**un élément de liaison (12, 13) flexible est formé par une section étroite (6, 7) du dos de la reliure.

8. Reliure selon au moins l'une quelconque des revendications précédentes, **caractérisée en ce qu'**un élément de liaison (12, 13) flexible est chaque fois formé par une partie mince en forme de ruban d'une résistance à la déchirure choisie, dont les extrémités sont fixées sur le couvercle avant et le couvercle arrière.

9. Reliure selon la revendication 7, **caractérisée en ce que** l'élément de liaison (12, 13) flexible est constitué en métal ou en matière plastique ou en un composite de métal/de matière plastique.

10. Reliure selon la revendication 8, **caractérisée en ce que** l'élément de liaison (12, 13) est constitué d'un mince ruban de cuir ou d'imitation de cuir.

11. Reliure selon la revendication 8 ou la revendication 9, **caractérisée en ce que** les extrémités en forme de rubans des éléments de liaison (12, 13) flexibles sont collées sur le couvercle avant et sur le couvercle arrière.

12. Reliure selon la revendication 1, 8 et 9, **caractérisée en ce que** pour leur renfort, le couvercle avant et le couvercle arrière de la reliure sont chacun conçus avec une double paroi et **en ce que** les renforts sont chacun des parties des couvercles.

13. Reliure selon la revendication 12, **caractérisée en ce que** les extrémités des éléments de liaison (12, 13) en forme de rubans, collées sur le couvercle avant et sur le couvercle arrière (12, 13) sont au moins recouvertes en partie par les renforts de couvercles.

14. Reliure selon au moins l'une quelconque des revendications précédentes, **caractérisée en ce que** sur le couvercle arrière est raccordé de manière articulée par-dessus des plis un recouvrement de couvercle de type clapet, qui pour la fermeture de la face frontale ouverte de la reliure comporte sur la face intérieure au moins un disque magnétique largement plat qui dans la position de fermeture s'appuie de manière adhérente amovible sur un disque magnétique plat en conséquence, sur la face extérieure du couvercle avant.

15. Reliure selon la revendication 14, **caractérisée en ce que** les disques magnétiques sont conçus sous forme circulaire.
